# EUROPÄISCHE PATENTANMELDUNG

(11) **EP 0 688 519 A1**
(43) Veröffentlichungstag der Anmeldung: **27.12.1995**
(21) Anmeldenummer: 94109631.5
(22) Anmeldetag: 21.06.1994
(51) Int. Cl.: A47B 57/30, A47B 57/06

(54) **Storemaster Tragarmregal System IC8OSL - MS**

(71) Anmelder: Paul, Dieter, Dipl.-Ing., D-30890 Barsinghausen (DE)
(72) Erfinder: Paul, Dieter, Dipl.-Ing., D-30890 Barsinghausen (DE)

(57) **Zusammenfassung**

Ein storemaster Langgut-Steckregal System IC80SL-MS besteht, je nach Anforderung, aus einer bestimmten Anzahl im Längsabstand veränderbaren, freistehenden Regalständern, einer bestimmten Anzahl im Höhenraster veränderbaren Kragarme, sowie aus den als Abrollsicherung dienenden Steckdornen.

| Technische Daten: | |
|---|---|
| Max. Tragfähigkeit je Kragarm ( in Abhängigkeit der Kragarmlänge ) | = 300 Kg |
| Max. Tragfähigkeit je Langgut-Regalständer | = 1.500 Kg |
| Max. mögliche Regalständerhöhe | = 3.600 mm |

## Beschreibung

Im folgenden wird ein Beispiel der Erfindung mit Bezug auf die beiliegende Zeichnung näher erläutert, wobei Abbildung 1 in stirnseitiger Vorderansicht ein erfindungsgemäßes Langgut-Steckregal zeigt und Abbildung 2 die Draufsicht eines erfindungsgemäßen Langgut-Steckregales zeigt.

In Abbildung 1 ist die Doppel-T-Trägerprofil-Standsäule mit den Fußbalken und das daran geschweißte C85-Lochrasterprofil dargestellt. In dieses Lochrasterprofil werden die aus Pos.6-8 bestehenden Kragarme positioniert und mittels des Steckdornes Pos. 9 abgesteckt. Pos. 8 ist eine Schutzkappe, die zum Schutz vor Verletzungen stirnseitig in das Rechteckprofil des Kragarmes eingesetzt wird. Ein weiterer, gleicher Steckdorn Pos. 9 dient auch als Abrollsicherung, sofern er am Kragarmkopf in die dort vorhandenen Bohrungen gesteckt wird.

In Abbildung 2 sind die Fußbalken Pos. 3, die daran befestigten Laschen Pos. 5, sowie die Fußstützen Pos. 4 dargestellt. Die Laschen dienen dazu, falls erforderlich, die Regal-Ständer am Boden zu befestigen.

Weitere Beispiele der einseitig-und beidseitig, selbständig stehenden Kragarmregal-Standsäulen und dessen Kragarme sind den anliegenden Zeichnungen zu entnehmen.

## Patentansprüche

1. Gegenstand der vorliegenden Erfindung ist die Ausbildung der Fußkonstruktionen von Kragarm-Lagerregale, bestehend aus mindestens 2 auf diese Weise jeweils selbständig stehenden Standsäulen und mit den Säulen ein- und beidseitig steckbar verbundenen, höhenverstellbaren Kragarmen.

2. Vorteil dieser Erfindung ist die gegenüber Kragarmregalen mit Säulen-Verbindern unkomplizierte, schnelle Veränderbarkeit der Säulenabstände ohne neue zusätzliche Bauelemente (Verbinder) und damit die jederzeit optimale Anpassung der Regale in Regal-Längsrichtung in Bezug auf:
1.) die Eigenschaften des Lagergutes.
2.) dessen Lastaufnahmepunkte.
